# EUROPÄISCHE PATENTSCHRIFT

(11) **EP 2 703 162 B1**
(45) Veröffentlichungstag und Bekanntmachung des Hinweises auf die Patenterteilung: **26.12.2018**
(21) Anmeldenummer: 13178681.6
(22) Anmeldetag: 31.07.2013
(51) Int. Cl.: B41F 31/02, B41F 31/20, B41F 19/00

(54) **Verfahren und Vorrichtung zum Bedrucken von Bedruckstoff**
Method and device for printing printed material
Procédé et dispositif d'impression de matériau d'impression

(30) Priorität: 31.08.2012 DE 102012017284
(43) Veröffentlichungstag der Anmeldung: 05.03.2014
(73) Patentinhaber: Heidelberger Druckmaschinen AG, 69115 Heidelberg (DE)
(72) Erfinder: Schmitt-Lewen, Martin, Dr., 69118 Heidelberg (DE); Knepper, Jens, 69245 Bammental (DE)

(56) Entgegenhaltungen:
- WO-A1-2010/110276
- DE-A1-102005 021 185
- DE-A1-102005 021 186

## Beschreibung

Die Erfindung betrifft ein Verfahren und eine Vorrichtung zum Bedrucken von Bedruckstoff in einer Rotationsdruckmaschine mit einem ersten nicht veränderbaren Druckbild und einem zweiten variablen Druckbild gemäß dem Oberbegriff von Anspruch 1 und 11.

Aus dem Stand der Technik sind formgebundene oder variable Druckverfahren bekannt. Formgebundene Druckverfahren sind beispielsweise Offset-, Flexo-, Tiefdruck- oder Siebdruckverfahren, wohingegen z.B. Inkjet- und Thermotransferdruck als variable Verfahren bezeichnet werden.

Darüber hinaus sind ebenfalls Kombinationsdruckverfahren bekannt, die auch als Eindruckverfahren oder "Imprinting" bezeichnet werden und auf zwei hintereinander geschalteten formgebundenen und variablen Einzeldruckverfahren basieren. Allerdings sind die bisher bekannten Kombinationsdruckverfahren oftmals mit drucktechnischen Problemen behaftet, die insbesondere darin bestehen, dass zwischen dem Druckbild des formgebundenen Druckverfahrens und dem eingedruckten Bild des variablen Druckverfahrens häufig deutlich wahrnehmbare Farbunterschiede auftreten.

Wird beispielsweise bei einer Bogenrotations-Offsetdruckmaschine ein dem Offsetdruck nachgeordnetes Tintenstrahl-Druckverfahren, das nachfolgend auch als "Inkjetverfahren" bezeichnet wird, eingesetzt, treten meist starke Farb- und Anmutungsunterschiede auf, die sich auf die unterschiedlichen Farbsysteme zurückführen lassen. Auch ist für diesen Qualitätsmangel ursächlich, dass das berührungslose, also ohne Druckspalt arbeitende Inkjetverfahren, das Druckbild bzw. die Tinte nicht glätten kann. Dadurch wird das ansonsten glattliegende Erscheinungsbild des formgebundenen Drucks durch das erhabene Druckbild beim sequentiellen Kombinationsdruck in der Regel stark beeinträchtigt.

Bisher wurden die unterschiedlichen Druckergebnisse entweder akzeptiert oder die Druckunterschiede durch eine Optimierung der im Inkjet-Druckwerk eingesetzten Drucktinten minimiert. In diesem Zusammenhang ist es weiterhin bekannt, die Qualität des Druckergebnisses durch den Einsatz von Bedruckstoffen zu optimieren, die unterschiedliche Aufsaugvermögen für die eingesetzten Drucktinten aufweisen. Obgleich sich die Qualität des Druckergebnisses hierdurch in der Regel insgesamt verbessern lässt, sind die Unterschiede zwischen dem im Offset-Verfahren erzeugten Druckbild und dem mithilfe eines nachfolgenden Inkjet-Druckwerks eingedruckten variablen Druckbild nach wie vor sichtbar.

Aus der DE 10 2005 021 186A1 ist eine Bogenrotationsdruckmaschine bekannt, die eine Lackiereinheit besitzt, welche aus Inkjet-Strahlköpfen aufgebaut ist, die ein variables Inkjet-Druckbild direkt auf einen farbfreien Umfangsabschnitt des Gummituchzylinders aufbringen. Die Schrift gibt keinen Hinweis darauf, dass ein auf den Gummituchzylinder aufgebrachtes Inkjet-Bildmuster, während des Fortdruckbetriebs bei einer jeden Umdrehung des Gummituchzylinders wieder von diesem entfernt wird. Das Inkjet-Bildmuster kann das identische Muster sein, das bereits zuvor im Offset-Verfahren vom Druckplattenzylinder auf den Gummituchzylinder übertragen wurde und dient in diesem Falle dazu, die Schichtdicke des Bildmusters zu erhöhen. Alternativ kann das Inkjet-Bildmuster eine Dickschicht aus Schutzlack, bzw. eine Lackanwendung oder auch eine Funktionsschicht für eine Warenkennzeichnung oder ein elektronisches Schaltelement sein. Demgemäß eignet sich die zuvor beschriebene Anordnung nicht zum gleichzeitigen Drucken eines formgebundenen Druckbildes im Offset-Druckverfahren und eines in diese eingedruckten individualisierten Druckbildes im InkjetVerfahren, welches bei jeder Zylinderumdrehung oder wenigstens mehrmals, z.B. 5- oder 10-mal pro Druckauftrag, verändert wird.

Demgemäß gibt die Schrift keinen Hinweis auf den Einsatz einer Reinigungsvorrichtung, die das auf den Gummituchzylinder aufgebrachte variable Druckbild der Tintenstrahldruckeinrichtung während jeder Zylinderumdrehung oder zumindest mehrmals während eines Druckauftrages bei laufender Druckmaschine von der Oberfläche des Zylinders entfernt, um den in dieser Weise erzeugten nicht druckenden Umfangsabschnitt durch die Tintenstrahldruckeinrichtung erneut mit einem variablen Bildmuster zu bedrucken.

In der DE 199 61 369 A1 werden ein Verfahren und eine zugehörige Vorrichtung beschrieben, bei denen die Farben mithilfe von Sprühmodulen auf eine Walze mit einer ebenen Walzenoberfläche übertragen werden, die in Achsrichtung der Walze betrachtet nebeneinander liegend angeordnet sind und in Hinblick auf die Farbintensität und Farbmenge einzeln ansteuerbar sind. Die unterschiedliche Ansteuerrung der Sprühmodule hat einen negativen Einfluss auf die Farbmenge und die Qualität der Farbintensität.

Demgemäß liegt der vorliegenden Erfindung die Aufgabe zugrunde, ein Verfahren sowie eine Vorrichtung zur Durchführung des Verfahrens zu schaffen, mit denen sich ein formgebundenes nicht variables Druckbild und ein variables Druckbild, das während eines laufenden Druckauftrags mehrmals variiert wird, mit geringen Farbunterschieden zwischen dem formgebundenen Druckbild und dem variablen Druckbild gleichzeitig auf den Bedruckstoff aufbringen lassen.

Diese Aufgabe wird erfindungsgemäß durch die Merkmale von Anspruch 1 und 11 gelöst.

Weitere Merkmale der Erfindung sind in den Unteransprüchen beschrieben.

Die vorliegende Erfindung umfasst ein Verfahren zum Bedrucken von Bedruckstoff in einer Rotationsdruckmaschine, die einen ersten, die Bedruckstoffbahn in einem Druckspalt kontaktierenden Druckmaschinenzylinder und einen zweiten Druckmaschinenzylinder umfasst, welcher ein zuvor auf diesen aufgebrachtes Druckbild einer ersten Druckfarbe auf den Bedruckstoff überträgt, und wobei eine Tintenstrahldruckeinrichtung zum Aufbringen eines zusätzlichen variablen Druckbildes während des Fortdruckbetriebes der Rotationsdruckmaschine auf den Bedruckstoff vorgesehen ist.

Die Erfindung zeichnet sich dadurch aus, dass die Tintenstrahldruckeinrichtung das zusätzliche Druckbild unmittelbar auf einen farbfreien Umfangsabschnitt des zweiten, die Bedruckstoffbahn direkt kontaktierenden Druckmaschinenzylinders oder eines das Druckbild vom zweiten Druckmaschinenzylinder auf den Bedruckstoff übertragenden Transferzylinders aufbringt, und dass eine Reinigungseinrichtung vorgesehen ist, welche das von der Tintenstrahldruckeinrichtung aufgebrachte zusätzliche Druckbild von dem farbfreien Umfangsabschnitt entfernt.

Als Fortdruckbetrieb der Druckmaschine wird hierbei der Druckbetrieb der Druckmaschine bezeichnet, während welchem die Druckbilder auf den Bedruckstoff übertragen werden. Dieser unterscheidet sich bekanntermaßen von einem Stand-by-Betrieb der Druckmaschine, bei welchem eine Wascheinrichtung kontinuierlich an einen Zylinder der Druckmaschine angestellt und die Druckmaschine für eine vorgegebene Zeitdauer mit einer sehr geringen Geschwindigkeit betrieben wird, um den Zylinder vor dem Drucken des nächsten Druckjobs mit einem anderen Sujet vollständig zu reinigen.

Die Reinigungseinrichtung der erfindungsgemäßen Vorrichtung, auf die nachfolgend noch näher eingegangen wird, umfasst hierzu entweder eine Rakel, die während des Fortdruckbetriebs ständig oder in kurzen Abständen an die Umfangsoberfläche eines Tiefdruckzylinders angestellt wird, oder auch eine Schwingrakel, die im Bereich des farbfreien Umfangsabschnitts, in dem das Tintenstrahl-Druckbild von der Tintenstrahldruckeinrichtung aufgebracht wird, während jeder Zylinderumdrehung kurzzeitig an die Zylinderoberfläche an- und wieder abgestellt wird, um ausschließlich diesen farbreien Umfangsabschnitt zu reinigen.

Obgleich das variable Druckbild bevorzugt während einer jeden Umdrehung des zugehörigen Zylinders durch die Reinigungseinrichtung vom Umfangsabschnitt entfernt wird, und der farbfreie Umfangsabschnitt im Anschluss daran durch die Tintenstrahldruckeinrichtung mit einem neuen variablen Druckbild bedruckt wird, ist es ebenfalls möglich, das variable Druckbild während des Fortdruckbetriebs z.B. nur alle 2, 5, 10 oder mehr Zylinderumdrehungen zu ändern, d.h. mehrmals pro Druckauftrag, sofern der aktuelle Druckauftrag eine entsprechende Anzahl von aufeinanderfolgenden identischen Druckprodukten enthält.

Die Erfindung vereint unter Einsatz gleicher oder verwandter Farbsysteme ein formgebundenes und ein variables Druckverfahren, indem der variable Anteil des Druckbildes von der Tintenstrahldruckeinrichtung auf einen Zwischenträger aufgebracht wird. Dieser Zwischenträger ist entweder der Formzylinder des formgebundenen Druckverfahrens oder aber der gemeinsame Transferzylinder für das variable Verfahren sowie auch das formgebundene Druckverfahren. Der Zwischenträger, d.h. der Zylinder, auf den die Tinte aufgespritzt wird, besitzt dabei bevorzugt eine in der Regel harte und verschleißfeste Oberfläche, von der die aufgebrachte Farbe oder Tinte des variablen Druckbildes insbesondere durch eine angestellte Rakel vorzugsweise während jeder Umdrehung des Zwischenträgers entfernt wird, um diesen erneut durch die Tintenstrahldruckeinrichtung mit einem neuen variablen Druckbild zu bedrucken, welches anschließend auf den Bedruckstoff übertragen wird.

Gegenüber dem Stand der Technik besitzt die Erfindung den Vorteil, dass eine Vereinheitlichung des Farbwerkskonzeptes für den Auflagendruck im Tiefdruck- bzw. Hochdruckverfahren mit der gleichzeitigen Möglichkeit des variablen Eindruckens insbesondere von individualisierten Bilddaten kombiniert wird, ohne dass für den Betrachter ohne weiteres erkennbare Farbunterschiede zwischen dem formgebundenen, während eines Druckauftrags nicht veränderbaren Druckbild und dem variablen Druckbild auftreten. Ein weiterer Vorteil der Erfindung besteht darin, dass das Aufsprühen des variablen Druckbildes auf die Oberfläche eines rotierenden Zylinders und nicht auf die Oberfläche des durchlaufenden Bedruckstoffes erfolgt, der, wenn es sich um eine Bedruckstoffbahn handelt, in der Regel ständigen Längs- und auch Querschwingungen unterliegt. Hierdurch ist das Eindrucken des variablen Druckbildes mit hohen Registerhaltigkeit möglich, wodurch sich die Qualität der erzeugten Druckprodukte zusätzlich erhöht.

Obgleich die Erfindung prinzipiell auch in bekannten Bogenrotations-Offsetdruckmaschinen mit Eindruckwerken eingesetzt werden kann, gelangt diese bevorzugt in Druckwerken von Rollenrotationsdruckmaschinen zum Einsatz. Die Erfindung eignet sich insbesondere für die Erzeugung von variablen Druckbildern in Druckerzeugnissen, die in großen Auflagen erstellt werden und ein über einen Druckauftrag hinweg überwiegend einheitliches Druckbild aufweisen.

Bei einer Ausführungsvarianten der Erfindung ist es vorgesehen, dass der erste Druckmaschinenzylinder ein Presseurzylinder und der zweite Druckmaschinenzylinder ein Tiefdruckzylinder eines Tiefdruckwerks ist, der eine Vielzahl von Druckfarbe aufnehmenden Vertiefungen aufweist. Hierbei ist der farbfreie Umfangsabschnitt, auf den das variable zusätzliche Druckbild durch die Tintenstrahldruckeinrichtung bevorzugt direkt aufgebracht wird, als ein im Wesentlichen ebener vertiefungsloser Abschnitt geformt. Um das von der Tintenstrahldruckeinrichtung aufgebrachte variable Druckbild von dem vertiefungslosen Abschnitt zu entfernen, was bevorzugt bei jeder Umdrehung des Tiefdruckzylinders erfolgt, ist in vorteilhafter Weise eine Reinigungseinrichtung in Form einer Rakel vorgesehen, die bevorzugt die selbe Rakel ist, welche während des Fortdruckbetriebs der Tiefdruckmaschine zum Abrakeln der Tiefdruckfarbe nach dem Einfärben des Tiefdruckzylinders an die Oberfläche des Tiefdruckzylinders angestellt wird. Hierdurch ergibt sich der Vorteil, dass mit einem geringen zusätzlichen Vorrichtungsaufwand, der im Grunde genommen lediglich in der Bereitstellung der Tintenstrahldruckeinrichtung besteht, in einem bekannten Tiefdruckwerk individualisierte Druckprodukte in großer Auflage erzeugt werden können, bei denen der variable Bildanteil des Druckbildes sich trotz der bestehenden Unterschiede in den Farbeigenschaften zwischen der eingesetzten Tiefdruckfarbe und der Tinte der Tintenstrahldruckeinrichtung sozusagen nahtlos in das feste Druckbild einfügt, ohne dass für den Betrachter erkennbare Farbunterschiede und Unterschiede in der Farbanmutung auftreten. Dies ist darauf zurückzuführen, dass das auf den farbfreien Umfangsabschnitt aufgebrachte variable Druckbild in gleicher Weise wie das feste Druckbild wenigstens einen Druckspalt durchläuft, bevor es auf den Bedruckstoff übertragen wird. Obgleich bei dieser Ausführungsform bevorzugt eine Bedruckstoffbahn nach dem erfindungsgemäßen Verfahren bedruckt wird, ist es prinzipiell ebenfalls denkbar, bogenförmiges Material zu bedrucken.

Für das Verfahren können gleiche oder ähnliche Farbsysteme zur Anwendung kommen. Wenn z. B. für beide Systeme UV-Tinten verwendet werden, können die durch eine nachgeschaltete UV-Strahlungsquelle gemeinsam getrocknet werden.

Nach einer Ausführungsform der Erfindung ist es vorgesehen, dass der erste Druckmaschinenzylinder ein Presseurzylinder und der zweite Druckmaschinenzylinder ein Druckformzylinder in einem Flexodruckwerk einer bekannten Flexodruckmaschine ist, der das Druckbild auf einen die Bedruckstoffbahn kontaktierenden Transferzylinder mit einer insbesondere verchromten Oberfläche überträgt. Bei dieser Ausführungsform der Erfindung wird der farbfreie Umfangsabschnitt durch einen zurückgenommenen Abschnitt der Flexo-Druckform gebildet, und die Oberfläche des Transferzylinders wird bevorzugt durch eine Rakel kontaktiert, welche Reste des Druckbildes und des weiteren variablen Druckbildes nach der Übertragung auf die Bedruckstoffbahn von der Oberfläche des Transferzylinders abrakelt.

Obgleich die Rakel bei der zuletzt genannten Ausführungsform bevorzugt eine gemeinsame Rakel ist, welche sich über die gesamte Breite des Transferzylinder erstreckt und die Oberfläche des gesamten Transferzylinders abrakelt, kann es ebenfalls vorgesehen sein, dass anstelle einer solchen Rakel lediglich eine lokal im Bereich des zusätzlichen variablen Druckbilds angeordnete Rakel vorgesehen ist, die im Takt der Zylinderdrehung an den Zylinder angestellt wird, um diesen von den verbleibenden Resten der aufgebrachten Tinte zu reinigen, welche durch die Tintenstrahldruckeinrichtung zuvor auf diesen Bereich aufgesprüht wurde.

Nach einer weiteren Ausführungsform der Erfindung kann es darüber hinaus vorgesehen sein, dass der erste Druckmaschinenzylinder ein Presseurzylinder und der zweite Druckmaschinenzylinder ein eine Vielzahl von Druckfarbe aufnehmenden Vertiefungen aufweisender Tiefdruckzylinder eines Tiefdruckwerks für indirekten Tiefdruck ist, auf dem der farbfreie Umfangsabschnitt als geschlossener, im Wesentlichen ebener vertiefüngsloser Abschnitt geformt ist. Das zusätzliche, bevorzugt variable Druckbild wird bei dieser Ausführungsform durch die Tintenstrahldruckeinrichtung unmittelbar auf den farbfreien Umfangsabschnitt des Tiefdruckzylinders aufgebracht, der das Druckbild und das zusätzliche Druckbild über einen Transferzylinder mit einer bevorzugt weichen Oberfläche, beispielsweise einen Gummituchzylinder, auf die Bedruckstoffbahn überträgt. Auch bei dieser Ausführungsform der Erfindung ist bevorzugt eine die Oberfläche des Tiefdruckzylinders kontaktierende Rakel vorgesehen, welche das Druckbild und das zusätzliche Druckbild nach der Übertragung auf die Bedruckstoffbahn bevorzugt gemeinsam von der Oberfläche des Tiefdruckzylinders abrakelt.

Die zuletzt beschriebene Ausführungsform stellt eine beim indirekten Tiefdruck eingesetzte Verfahrensvariante dar, die den Vorteil besitzt, dass das zusätzliche Druckbild auf dem farbfreien Umfangsabschnitt, der in diesem Fall ebenfalls als erhabene ebene näpfchenlose Fläche des Tiefdruckzylinders ausgebildet ist, ohne einen nennenswerten zusätzlichen Vorrichtungsaufwand durch die an den Tiefdruckzylinder angestellte Rakel abgereinigt werden kann, so dass die Oberfläche des farbfreien Umfangsabschnitts durch die Tintenstrahldruckeinrichtung bei der nächsten Zylinderumdrehung mit einem neuen variablen zusätzlichen Druckbild beaufschlagt werden kann. Hierdurch ergibt sich der Vorteil, dass auch bestehende Druckwerke für indirekten Tiefdruck im Nachhinein durch Nachrüsten einer Tintenstrahldruckeinrichtung mit vergleichsweise geringen Kosten als Eindruckwerk betrieben werden können, welches gegenüber den bekannten Inkjet-basierten Eindruckwerken die zuvor genannten Vorteile aufweist. Um hierbei die bei Tiefdruckmaschinen üblichen hohen Fortdruckgeschwindigkeiten auch auf Seiten der Tintenstrahldruckeinrichtung bereitstellen zu können, kann es weiterhin vorgesehen sein, dass der farbfreie Umfangsabschnitt auf dem Tiefdruckzylinder wechselweise durch zwei in Umfangsrichtung beabstandete Tintenstrahldruckeinrichtungen beaufschlagt wird, die der jeweiligen Rakel in Drehrichtung des Zylinders betrachtet nachgeordnet und dem Druckspalt zwischen dem Tiefdruckzylinder und dem Transferzylinder vorgeordnet sind.

Obgleich es bei den zuvor beschriebenen Ausführungsformen der Erfindung prinzipiell auch möglich ist, anstelle einer Rakel eine andere Reinigungseinrichtung einzusetzen, beispielsweise ein Wischtuch oder dergleichen, ist es von besonderem Vorteil, wenn die Oberfläche des jeweiligen Druckmaschinenzylinders auf den die Tinte aufgebracht wird, eine rakelbare Oberfläche aufweist, das heißt eine Oberfläche, von der die aufgebrachte Tinte des zusätzlichen, bevorzugt variablen Bildes durch eine angestellte Rakel entfernt werden kann.

Bei der bevorzugten Ausführungsform der Erfindung besteht die Oberfläche des Druckmaschinenzylinders, welcher den farbfreien Umfangsabschnitt trägt, auf welchen das variable Druckbild durch die Tintenstrahldruckeinrichtung aufgedruckt wird, aus einem harten und verschleißfesten Werkstoff, bevorzugt aus Chrom oder Keramik oder einem anderen geeigneten Material mit ähnlichen Eigenschaften.

Die Erfindung wird nachfolgend mit Bezug auf die Zeichnungen anhand einer bevorzugten Vorrichtung zur Durchführung des Verfahrens beschrieben.

In den Zeichnungen zeigen,
- Fig. 1: eine erste Ausführungsvariante der Erfindung, bei der der Formzylinder eines Tiefdruckwerks durch eine Tintenstrahldruckeinrichtung mit einem zusätzlichen variablen Druckbild beaufschlagt wird,
- Fig. 2: eine zweite Ausführungsvariante der Erfindung, bei der der Transferzylinder eines Flexo-Druckwerks durch eine Tintenstrahldruckeinrichtung mit einem zusätzlichen variablen Druckbild beaufschlagt wird, und
- Fig. 3: eine dritte Ausführungsvariante der Erfindung, bei der Formzylinder eines Tiefdruckwerk für indirekten Tiefdruck durch eine Tintenstrahldruckeinrichtung mit einem zusätzlichen variablen Druckbild beaufschlagt wird.

Wie in Fig. 1 gezeigt ist, arbeiten in einem Tiefdruckwerk ein erster Druckmaschinenzylinder in Form eines Presseurzylinders 11 und ein zweiter Druckmaschinenzylinder in Form eines Tiefdruckzylinders 21 zusammen, zwischen denen in bekannter Weise eine Bedruckstoffbahn 2 hindurch geführt ist. Der zweite Druckmaschinenzylinder 21, der zum Einfärben des Zylinders im Bereich eines schematisch angedeuteten Farbwerks 29 rotiert, weist auf seiner Oberfläche 25 ein Vielzahl von näpfchenartigen, nicht näher gezeigten Vertiefungen auf, welche im Farbwerk 29 Farbe aufnehmen, die zur Erzeugung eines ersten, nicht variablen Druckbildes auf die Bedruckstoffbahn 2 übertragen wird. Der Tiefdruckzylinder 21 weist auf seiner Oberfläche 25 weiterhin einen farbfreien Umfangsabschnitt 4 auf, in dem keine Vertiefungen oder Näpfchen geformt sind, welche im Farbwerk 29 Druckfarbe aufnehmen. Wie in Fig. 1 hierbei schematisch angedeutet ist, wird der Umfangsabschnitt 4 von einer Tintenstrahldruckeinrichtung 5 mit Tinte 7 beaufschlagt, wenn sich dieser Umfangsabschnitt 4 im Bereich der Tintenstrahldruckeinrichtung 5 befindet, um auf diesem ein zusätzliches variables Druckbild aus Tinte 7 zu erzeugen. Dieses zweite variable Druckbild aus Tinte gelangt nach einer Weiterdrehung des Zylinders 21 in Richtung des Pfeils "a" in den Druckspalt zwischen den Zylindern 11 und 21 und wird dort unter hohem Druck zusammen mit dem ersten Druckbild auf die Bedruckstoffbahn 2 übertragen, wobei im Druckspalt gleichzeitig eine Angleichung der Farbhöhe von erstem und zweitem Druckbild erfolgt. Nach dem Passieren des Druckspalts gelangen der Umfangsabschnitt 4, der ggf. mit Resten der Tinte 7 benetzt ist, welche nicht vollständig auf die Bedruckstoffbahn 2 übertragen wurde, sowie die Vertiefungen in diesem Bereich der Zylinderoberfläche zur erneuten Einfärbung zum Farbwerk 29. Durch eine dem Farbwerk in Drehrichtung "a" des Zylinders 21 nachgeordnete Rakel 8a, die sich über die gesamte Breite des Zylinders 21 erstreckt, wird im Anschluss daran der Umfangsabschnitt 4 von Tintenresten gereinigt und gleichzeitig überschüssige Tiefdruckfarbe aus dem Farbwerk 29 in bekannter Weise von der Oberfläche des Zylinders 21 abgerakelt.

Fig. 2 zeigt eine zweite Ausführungsform der Vorrichtung zur Durchführung des erfindungsgemäßen Verfahrens, bei der in einem Flexo-Druckwerk ein erster Druckmaschinenzylinder in Form eines Presseurzylinders 12 und ein zweiter Druckmaschinenzylinder in Form eines bekannten Flexo-Druckformzylinders 22 angeordnet sind. Der zweite Druckmaschinenzylinder 22 wird im Bereich seiner Oberfläche in bekannter Weise durch ein Farbwerk 38 eingefärbt und überträg das dabei auf seiner Oberfläche entstehende erste Druckbild über einen Transferzylinder 32 in einem zwischen dem ersten Druckmaschinenzylinder 12 und dem Transferzylinder 32 gebildeten Druckspalt auf die Bedruckstoffbahn 2. Auf der Flexo-Druckform 9 ist ein farbfreier Umfangsabschnitt in Form eines radial zurück genommenen Abschnitts 4' angeordnet, in dem keine Druckfarbe des Farbwerks 38 auf den Transferzylinder 32 übertragen wird, wenn der Zylinder in Richtung des Pfeils "b" rotiert.

Wie der Darstellung von Figur 2 weiterhin entnommen werden kann, ist dem Transferzylinder 32 eine Tintenstrahldruckeinrichtung 5 zugeordnet, welche den vom zurückgenommenen Abschnitt 4' erzeugten farbfreien Umfangsabschnitt 4 auf der Umfangsoberfläche des Transferzylinders 32 mit einem variablen zusätzlichen Druckbild aus Tinte 7 beaufschlagt, welches nach einer Rotation des Transferzylinders 32 in Richtung des Pfeils "c" zusammen mit dem ebenfalls übertragenen ersten, nicht variablen Druckbild des Formzylinders 22 im Spalt zwischen den Zylindern 12 und 32 unter hohem Druck auf die Bedruckstoffbahn 2 übertragen wird. Nach dem Durchlaufen des Druckspalts werden die auf der Umfangsoberfläche des Transferzylinders 32 verbliebenen Farbreste und Tintenreste durch eine nachgeordnete Rakel 8b abrakelt und in einer Auffangwanne 8d aufgefangen.

Fig. 3 zeigt ein Druckwerk für indirekten Tiefdruck, welches sich von dem in Fig. 1 gezeigten Tiefdruckwerk dadurch unterscheidet, dass das durch die Vertiefungen der Tiefdruckform des Tiefdruckzylinders 21 erzeugte nicht-variable Druckbild und das durch die Tintenstrahldruckeinrichtung auf den farbfreien Umfangsabschnitt 4 aufgebrachte zusätzliche variable Druckbild aus Tinte 7 über einen Transferzylinder 33 auf die laufenden Bedruckstoffbahn 2 übertragen wird, der bevorzugt eine weiche Umfangsoberfläche aufweist. Dabei durchlaufen das nicht variable Druckbild und das zusätzliche variable Druckbild nach ihrer Erzeugung auf dem Tiefdruckzylinder 21 gemeinsam insgesamt zwei Druckspalte, bevor sie auf die Bedruckstoffbahn, z.B. eine laufende Papierbahn, gelangen. Hierdurch ergibt sich eine weitere Vergleichmäßigung und Angleichung der aufgebrachten Bildpunkte für die beiden Druckbilder. Durch eine in Fig. 3 angedeutete weitere Reinigungseinrichtung 8e können vor einem Auflagenwechsel die auf dem Transferzylinder abgelagerten Farb- und Tintenreste abgereinigt werden. Alternativ kann bei der zuletzt beschriebenen Ausführungsform der Erfindung nicht der farbfreie Abschnitt 4 auf dem Tiefdruckzylinder 21 sondern der durch diesen auf dem Transferzylinder 33 erzeugte farbfreie Abschnitt 14 durch die Tintenstrahldruckeinrichtung 5 bedruckt werden, wobei in diesem Falle die Reinigungsvorrichtung 8e im Takte der Zylinderdrehung des Transferzylinders 33 an diesen angestellt wird, um das variable zusätzliche Druckbild zu entfernen.

### Bezugszeichenliste

- 2: Bedruckstoffbahn
- 4: farbfreier Umfangsabschnitt
- 4': zurück genommener Abschnitt in Flexo-Druckform
- 5: Tintenstrahldruckeinrichtung
- 7: Tinte
- 8: Reinigungseinrichtung
- 8a: Rakel an Tiefdruckzylinder
- 8b: Rakel an Transferzylinder des Fexo-Druckwerks
- 8d: Rakelwanne
- 9: Flexo-Druckform
- 11: Presseurzylinder des Tiedruckwerks
- 12: Presseurzylinder des Flexo-Druckwerks
- 14: farbfreier Abschnitt auf Transferzylinder
- 21: Tiefdruckzylinder
- 22: Formzylinder des Flexo-Druckwerks
- 25: Oberfläche des Tiefdruckzylinders
- 29: Farbwerk
- 32: Transferzylinder des Flexo-Druckwerks
- 33: Transferzylinder des Tiefdruckwerks

## Patentansprüche

1. Verfahren zum Bedrucken eines Bedruckstoffes (2) in einer Rotationsdruckmaschine, die einen ersten, den Bedruckstoff (2) in einem Druckspalt kontaktierenden Druckmaschinenzylinder (11, 12) und einen zweiten Druckmaschinenzylinder (21, 22) umfasst, welcher ein zuvor auf diesen aufgebrachtes Druckbild einer ersten Druckfarbe auf den Bedruckstoff (2) überträgt, wobei eine Tintenstrahldruckeinrichtung (5) zum Aufbringen eines zusätzlichen variablen Druckbildes aus Tinte (7) auf den Bedruckstoff (2) vorgesehen ist und
die Tintenstrahldruckeinrichtung (5) das zusätzliche Druckbild unmittelbar auf einen farbfreien Umfangsabschnitt (4) des zweiten, den Bedruckstoff (2) direkt kontaktierenden Druckmaschinenzylinders (21) oder eines das Druckbild vom zweiten Druckmaschinenzylinder (21, 22) auf den Bedruckstoff (2) übertragenden Transferzylinders (32, 33) aufbringt, **dadurch gekennzeichnet, dass** eine Reinigungseinrichtung (8) vorgesehen ist, welche das von der Tintenstrahldruckeinrichtung (5) aufgebrachte zusätzliche Druckbild während des Fortdruckbetriebes der Rotationsdruckmaschine von dem Umfangsabschnitt (4) entfernt, um den auf diese Weise erzeugten nicht druckenden Umfangsabschnitt (4) erneut mit einem zusätzlichen Druckbild zu bedrucken, so dass das variable Druckbild während eines laufenden Druckauftrags mehrmals variiert werden kann.

2. Verfahren nach Anspruch 1,
**dadurch gekennzeichnet,**
**dass** der erste Druckmaschinenzylinder ein Presseurzylinder (11) und der zweite Druckmaschinenzylinder ein eine Vielzahl von Druckfarbe aufnehmenden Vertiefungen aufweisender Tiefdruckzylinder (21) eines Tiefdruckwerks ist, auf dem der farbfreie Umfangsabschnitt (4) als ein im Wesentlichen ebener vertiefungsloser Abschnitt geformt ist, wobei die Reinigungseinrichtung eine die Oberfläche des Tiefdruckzylinders kontaktierende Rakel (8a) umfasst.

3. Verfahren nach Anspruch1,
**dadurch gekennzeichnet,**
**dass** der erste Druckmaschinenzylinder ein Presseurzylinder (12) und der zweite Druckmaschinenzylinder ein eine Flexo-Druckform (9) tragender Druckformzylinder (22) in einem Flexodruckwerk ist, der das Druckbild auf einen den Bedruckstoff (2) kontaktierenden Transferzylinder (32) mit einer insbesondere verchromten Oberfläche überträgt, und auf dem der farbfreie Umfangsabschnitt (4) durch einen zurückgenommenen Abschnitt (4') der Flexo-Druckform gebildet wird, wobei die Reinigungseinrichtung eine die Oberfläche des Transferzylinders (32) kontaktierende Rakel (8b) umfasst, welche Reste des Druckbildes und des weiteren variablen Druckbildes nach der Übertragung auf den Bedruckstoff (2) von der Oberfläche des Transferzylinders (32) abrakelt.

4. Verfahren nach Anspruch 1,
**dadurch gekennzeichnet,**
**dass** der erste Druckmaschinenzylinder ein Presseurzylinder (11) und der zweite Druckmaschinenzylinder ein eine Vielzahl von Druckfarbe aufnehmenden Vertiefungen aufweisender Tiefdruckzylinder (21) in einem Tiefdruckwerk für indirekten Tiefdruck ist, auf dem der farbfreie Umfangsabschnitt (4) als geschlossener, im Wesentlichen ebener vertiefungsloser Abschnitt geformt ist, wobei die Tintenstrahldruckeinrichtung (5) das zusätzliche Druckbild unmittelbar auf den farbfreien Umfangsabschnitt (4) des Tiefdruckzylinders (21) aufbringt, der das Druckbild und das zusätzliche Druckbild über einen Transferzylinder (33) auf den Bedruckstoff (2) überträgt, und dass eine die Oberfläche des Tiefdruckzylinders kontaktierende Rakel (8c) vorgesehen ist, welche das Druckbild und das zusätzliche Druckbild nach der Übertragung auf den Bedruckstoff (2) von der Oberfläche des Tiefdruckzylinders (21) abrakelt.

5. Verfahren nach Anspruch 4,
**dadurch gekennzeichnet,**
**dass** dem Transferzylinder (33) eine weitere Reinigungseinrichtung (8e) zugeordnet ist.

6. Verfahren nach einem der vorhergehenden Ansprüche,
**dadurch gekennzeichnet,**
**dass** die Oberfläche des den farbfreien Umfangsabschnitt (4) tragenden Druckmaschinenzylinders (21) rakelbar ist.

7. Verfahren nach Anspruch 6,
**dadurch gekennzeichnet,**
**dass** die Oberfläche des den farbfreien Umfangsabschnitt (4) tragenden Druckmaschinenzylinders (21) aus einem harten und verschleißfesten Werkstoff besteht.

8. Verfahren nach Anspruch 7,
**dadurch gekennzeichnet,**
**dass** die Oberfläche des Druckmaschinenzylinders (21) aus Keramik oder Chrom besteht.

9. Verfahren nach einem der vorhergehenden Ansprüche,
**dadurch gekennzeichnet,**
**dass** die von der Tintenstrahldruckeinrichtung (5) auf den farbfreien Abschnitt (4) aufgebrachte Tinte UV-Inkjettinte ist.

10. Verfahren nach einem der vorhergehenden Ansprüche,
**dadurch gekennzeichnet,**
**dass** die Rotationsdruckmaschine eine Rollenrotationsdruckmaschine ist, in der eine Bedruckstoffbahn (2) bedruckt wird.

11. Anordnung zum Bedrucken von Bedruckstoff (2) in einer Rotationsdruckmaschine, zur Durchführung des Verfahrens nach einem der vorhergehenden Ansprüche, die einen ersten, den Bedruckstoff (2) in einem Druckspalt kontaktierenden Druckmaschinenzylinder (11, 12) und einen zweiten Druckmaschinenzylinder (21, 22) umfasst, welcher ein zuvor auf diesen aufgebrachtes Druckbild einer ersten Druckfarbe auf den Bedruckstoff (2) übertragen kann, wobei eine Tintenstrahldruckeinrichtung (5) zum Aufbringen eines zusätzlichen variablen Druckbildes aus Tinte (7) auf den Bedruckstoff (2) vorgesehen ist, und
die Tintenstrahldruckeinrichtung (5) das zusätzliche Druckbild unmittelbar auf einen farbfreien Umfangsabschnitt (4) des zweiten, den Bedruckstoff (2) direkt kontaktierenden Druckmaschinenzylinders (21) oder eines das Druckbild vom zweiten Druckmaschinenzylinder (21, 22) auf den Bedruckstoff (2) übertragenden Transferzylinders (32, 33) aufbringen kann,
**dadurch gekennzeichnet,**
**dass** eine Reinigungseinrichtung (8) vorgesehen ist, welche das von der Tintenstrahldruckeinrichtung (5) aufgebrachte zusätzliche Druckbild mehrfach während eines laufenden Druckauftrags von dem farbfreien Umfangsabschnitt (4) entfernen kann.

12. Anordnung nach Anspruch 11,
wobei die Rotationsdruckmaschine eine Rollendruckmaschine ist, die eine Bedruckstoffbahn (2) bedrucken kann, und dass die Reinigungseinrichtung (8) während eines laufenden Druckauftrags das von der Tintenstrahldruckeinrichtung (5) aufgebrachte Druckbild nach jedem Druckdurchgang wieder entfernen kann.

13. Anordnung nach Anspruch 12,
wobei die Reinigungsvorrichtung ein permanent oder getaktet an die Oberfläche eines Zylinders der Druckmaschine angestelltes Rakel umfasst, das entweder den gesamten Druckbereich des Zylinders oder nur den von der Tintenstrahleinrichtung (5) bedruckten Bereich des Zylinders (32) abrakeln kann.

## Claims

1. Method for printing on a printing material (2) in a rotary printing press, the press comprising a first printing press cylinder (11, 12) contacting the printing material (2) in a printing nip and a second printing press cylinder (21, 22) transferring an image in a first color that has previously been applied to said cylinder (21, 22) onto the printing material (2), wherein an inkjet printing device (5) is provided to apply an additional variable image made of ink (7) to the printing material (2) and
wherein the inkjet printing device (5) applies the additional image directly to an ink-free circumferential section (4) of the second printing press cylinder (21) that directly contacts the printing material (2) or of a transfer cylinder (32, 33) that transfers the image from the second printing press cylinder (21, 22) to the printing material (2)
**characterized in**
**that** a cleaning device (8) is provided to remove the additional image applied by the inkjet printing device (5) from the circumferential section (4) during an ongoing production print run on the rotary printing press in order to print a new additional image onto the non-printing circumferential section (4) that has been created in this way, allowing the variable image to be varied multiple times during an ongoing print job.

2. Method according to claim 1,
**characterized in**
**that** the first printing press cylinder is a counterpressure cylinder (11) and the second printing press cylinder is a gravure cylinder (21) having a plurality of ink-receiving depressions in a gravure unit, on which cylinder the ink-free circumferential section (4) is formed as an essentially planar depression-free section, wherein the cleaning device comprises a doctor blade (8a) contacting the surface of the gravure cylinder.

3. Method according to claim 1,
**characterized in**
**that** the first printing press cylinder is a counterpressure cylinder (12) and the second printing press cylinder is a printing forme cylinder (22) carrying a flexographic printing forme (9) in a flexographic printing unit, which forme cylinder transfers the image to a transfer cylinder (32) that contacts the printing material (2) and has a surface that is in particular chrome-plated, and on which printing forme cylinder the ink-free circumferential section (4) is formed by a recessed section (4') of the flexographic printing forme, wherein the cleaning device comprises a doctor blade (8b) contacting the surface of the transfer cylinder (32) and scraping off residues of the image and of the additional variable image from the surface of the transfer cylinder (32) after the transfer to the printing material.

4. Method according to claim 1,
**characterized in**
**that** the first printing press cylinder is a counterpressure cylinder (12) and the second printing press cylinder is a gravure cylinder (21) having a plurality of ink-receiving depressions in a gravure unit for an indirect gravure process, on which gravure cylinder the ink-free circumferential section (4) is formed as a closed, essentially planar depression-free section, wherein the inkjet printing device (5) applies the additional image directly to the ink-free circumferential section (4) of the gravure cylinder, which transfers the image and the additional image to the printing material (2) via a transfer cylinder (33), the method further **characterized in that** a doctor blade (8c) contacting the surface of the gravure cylinder is provided to scrape off the image and the additional image from the surface of the gravure cylinder (21) after the transfer to the printing material (2).

5. Method according to claim 4,
**characterized in**
**that** a further cleaning device (8e) is assigned to the transfer cylinder (33).

6. Method according to any one of the preceding claims,
**characterized in**
**that** the surface of the printing press cylinder (21) that carries the ink-free circumferential section (4) is treatable by a doctor blade.

7. Method according to claim 6,
**characterized in**
**that** the surface of the printing press cylinder (21) that carries the ink-free circumferential section (4) is made of a hard, wear-resistant material.

8. Method according to claim 7,
**characterized in**
**that** the surface of the printing press cylinder (21) consists of a ceramic or chrome.

9. Method according to any one of the preceding claims,
**characterized in**
**that** the ink applied to the ink-free section (4) by the inkjet printing device (5) is UV inkjet ink.

10. Method according to any one of the preceding claims,
**characterized in**
**that** the rotary printing press is a web-fed rotary printing press for printing on a web of printing material (2).

11. Assembly for printing on a printing material (2) in a rotary printing press for implementing the method of any one of the preceding claims, the press comprising a first printing press cylinder (11, 12) contacting the printing material (2) in a printing nip and a second printing press cylinder (21, 22) transferring an image in a first color that has previously been applied to said cylinder (21, 22) onto the printing material (2), wherein an inkjet printing device (5) is provided to apply an additional variable image made of ink (7) to the printing material (2) and
wherein the inkjet printing device (5) is capable of applying the additional image directly to an ink-free circumferential section (4) of the second printing press cylinder (21) that directly contacts the printing material (2) or of a transfer cylinder (32, 33) that transfers the image from the second printing press cylinder (21, 22) to the printing material (2) **characterized in**
**that** a cleaning device (8) is provided that is capable of removing the additional image applied by the inkjet printing device (5) from the ink-free circumferential section (4) during an ongoing production print run.

12. Assembly according to claim 11,
wherein the rotary printing press is a web-fed rotary printing press capable of printing on a web of printing material (2), and wherein during an ongoing print job, the cleaning device (8) is capable of removing the image applied by the inkjet printing device (5) after every print.

13. Assembly according to claim 12,
wherein the cleaning device comprises a doctor blade continuously or cyclically engaged with the surface of a cylinder of the printing press, the doctor blade capable of acting on either the entire printing region of the cylinder or only the region printed on by the inkjet printing device (5).

## Revendications

1. Procédé d'impression d'un support d'impression (2) dans une presse rotative, comprenant un premier cylindre de machine d'impression (11, 12) entrant en contact avec le support d'impression (2) dans une ligne de contact et un deuxième cylindre de machine d'impression (21, 22), transférant une image d'impression appliquée préalablement d'une première encre d'impression sur le support d'impression (2), pour lequel un dispositif à jet d'encre (5) est prévu pour l'application d'une image d'impression variable supplémentaire en encre (7) sur le support d'impression (2) et
le dispositif à jet d'encre (5) transfère directement l'image d'impression supplémentaire sur une partie périphérique (4) exempte d'encre du deuxième cylindre de la machine d'impression (21) entrant directement en contact avec le support d'impression (2) ou d'un cylindre de transfert (32, 33) transférant l'image d'impression du deuxième cylindre de machine d'impression (21, 22) sur le support d'impression (2), **caractérisé en ce qu'**il est prévu un dispositif de nettoyage (8), qui élimine l'image d'impression supplémentaire appliquée par le dispositif à jet d'encre (5) de la partie périphérique (4) pendant la poursuite de l'impression de la presse rotative, pour imprimer ainsi à nouveau la partie périphérique non imprimante (4) avec une image d'impression supplémentaire, de sorte que l'image d'impression variable peut varier plusieurs fois durant un travail d'impression en cours.

2. Procédé selon la revendication 1,
**caractérisé par le fait**
**que** le premier cylindre de la machine d'impression est un cylindre presseur (11) et le deuxième cylindre de la machine d'impression un cylindre hélio (21) d'un groupe d'impression hélio présentant un grand nombre de creux pour absorber l'encre d'impression, sur lequel la partie périphérique exempte d'encre (4) est constituée comme section essentiellement plane sans creux, le dispositif de nettoyage comprenant une racle (8a) entrant en contact avec la surface du cylindre hélio.

3. Procédé selon la revendication 1,
**caractérisé par le fait**
**que** le premier cylindre de la machine d'impression est un cylindre presseur (12) et le deuxième cylindre de la machine d'impression un cylindre porte-plaque (22) portant une plaque d'impression flexo (9) dans un groupe d'impression flexo, transférant l'image d'impression sur un cylindre de transfert (32) entrant en contact avec le support d'impression (2) possédant notamment une surface chromée, sur lequel la partie périphérique non encrée (4) est constituée par une section en retrait (4') de la plaque d'impression flexo, le dispositif de nettoyage comprenant une racle (8a) entrant en contact avec la surface du cylindre de transfert (8b), qui racle les restes de l'image imprimée et de l'image imprimée variable supplémentaire de la surface du cylindre de transfert (32) après transfert sur le support d'impression (2).

4. Procédé selon la revendication 1,
**caractérisé par le fait**
**que** le premier cylindre de la machine d'impression est un cylindre presseur (11) et le deuxième cylindre de la machine d'impression un cylindre hélio (21) dans un groupe d'impression hélio pour impression indirecte, présentant un grand nombre de creux pour absorber l'encre d'impression, sur lequel la partie périphérique exempte d'encre (4) est constituée comme section fermée essentiellement plane sans creux, le dispositif d'impression à jet d'encre (5) appliquant directement l'image d'impression supplémentaire sur la partie périphérique exempte d'encre (4) du cylindre hélio (21) transférant l'image d'impression et l'image d'impression supplémentaire via un cylindre de transfert (33) sur le support d'impression (2) et qu'il est prévu une racle (8c) entrant en contact avec la surface du cylindre hélio, qui racle l'image d'impression et l'image d'impression supplémentaire après transfert sur le support d'impression (2) de la surface du cylindre hélio (21).

5. Procédé selon la revendication 4,
**caractérisé par le fait**
**qu'**un dispositif de nettoyage supplémentaire (8e) est affecté au cylindre de transfert (33).

6. Procédé selon l'une des revendications précédentes,
**caractérisé par le fait**
**que** la surface du cylindre de la machine d'impression (21) portant la section périphérique (4) exempte d'encre peut être raclée.

7. Procédé selon la revendication 6,
**caractérisé par le fait**
**que** la surface du cylindre de la machine d'impression (21) portant la section périphérique (4) exempte d'encre est constituée d'un matériau dur et résistant à l'usure.

8. Procédé selon la revendication 7,
**caractérisé par le fait**
**que** la surface du cylindre de la machine d'impression (21) est constituée de céramique ou de chrome.

9. Procédé selon l'une des revendications précédentes,
**caractérisé par le fait**
**que** l'encre appliquée par le dispositif à jet d'encre (5) sur la section exempte d'encre (4) est une encre Inkjet UV.

10. Procédé selon l'une des revendications précédentes,
**caractérisé par le fait**
**que** la presse rotative est une presse à bobines, dans laquelle une bande de support d'impression (2) est imprimée.

11. Disposition pour impression de support d'impression (2) dans une presse rotative, pour réalisation du procédé selon l'une des revendications précédentes, comprenant un premier cylindre de machine d'impression (11, 12) entrant en contact avec le support d'impression (2) dans une ligne de contact et un deuxième cylindre de machine d'impression (21, 22), transférant une image d'impression appliquée préalablement d'une première encre d'impression sur le support d'impression (2), pour lequel un dispositif à jet d'encre (5) est prévu pour l'application d'une image d'impression variable supplémentaire en encre (7) sur le support d'impression (2) et
le dispositif à jet d'encre (5) transfère directement l'image d'impression supplémentaire sur une partie périphérique (4) exempte d'encre du deuxième cylindre de la machine d'impression (21) entrant directement en contact avec le support d'impression (2) ou d'un cylindre de transfert (32, 33) transférant l'image d'impression du deuxième cylindre de machine d'impression (21, 22) sur le support d'impression (2),
**caractérisée par le fait**
**qu'**il est prévu un dispositif de nettoyage (8), qui élimine plusieurs fois l'image d'impression supplémentaire du dispositif à jet d'encre (5) de la partie périphérique (4) pendant la poursuite de l'impression de la presse rotative.

12. Disposition conforme à la revendication 11,
pour laquelle la machine rotative est une presse à bobines pouvant imprimer une bande de support d'impression (2) et que le dispositif de nettoyage (8) peut éliminer à nouveau pendant un travail d'impression l'image d'impression appliquée par le dispositif à jet d'encre (5) après chaque cycle d'impression.

13. Disposition conforme à la revendication 12,
pour laquelle le dispositif de nettoyage comprend une racle appliquée en permanence ou de manière cadencée sur la surface d'un cylindre de la machine d'impression, pouvant racler soit l'étendue totale de l'impression du cylindre, soit seulement la zone du cylindre (32) imprimée par le dispositif à jet d'encre (5).
